# FASCICULE DE BREVET EUROPEEN

(11) **EP 1 617 448 B1**
(45) Date de publication et mention de la délivrance du brevet: **07.12.2011**
(21) Numéro de dépôt: 05354022.5
(22) Date de dépôt: 07.06.2005
(51) Int. Cl.: H01H 71/02

(54) **Dispositif de verrouillage d'un dispositif de fixation de deux appareils électriques et appareil comportant un tel dispositif**
Verriegelung für die Halterung von zwei elektrischen Geräten und ein Apparat der solch eine Einheit enthält.
Locking mechanism for the mounting of two electrical appliances and an apparatus containing such a mechanism.

(30) Priorité: 16.07.2004 FR 0407904
(43) Date de publication de la demande: 18.01.2006
(73) Titulaire: Schneider Electric Industries SAS, 92500 Rueil-Malmaison (FR)
(72) Inventeur: Bon, Didier, c/o Schneider Electric Industries SAS, 38050 Grenoble Cedex 09 (FR); Canton, Philippe, c/o Schneider Electric Ind SAS, 38050 Grenoble Cedex 09 (FR); Desbois, Thierry, c/o Schneider Electric Ind SAS, 38050 Grenoble Cedex 09 (FR); Guillon, Patrick, c/o Schneider Electric Ind SAS, 38050 Grenoble Cedex 09 (FR); Jacqui, Thierry, c/o Schneider Electric Ind SAS, 38050 Grenoble Cedex 09 (FR)
(74) Mandataire: Tripodi, Paul

(56) Documents cités:
- EP-A- 0 375 568
- EP-A- 0 626 711
- FR-A- 2 512 582
- FR-A- 2 779 269
- US-A- 4 591 228

## Description

L'invention concerne un dispositif de verrouillage du dispositif de fixation de deux appareils électriques destinés à être montés sur un même support de montage, lesdits appareils étant logés dans un boîtier de forme sensiblement parallélépipédique et comportant chacun une face arrière de fixation au support, deux faces de raccordement, une face avant comportant des moyens de commande des appareils et deux faces latérales par lesquelles les appareils sont accolés l'un à l'autre, l'un des appareils, dit premier, comportant une partie formant aile, ladite partie comprenant une première partie s'étendant à partir de la face de raccordement dudit premier appareil en regard de cette face de raccordement et une seconde partie apte à être amenée en regard de la face de raccordement de l'autre, dit second, des appareils, située du même côté que la précédente.
On connaît plusieurs solutions pour assurer le verrouillage de la fixation d'un bloc différentiel sur son disjoncteur associé. L'une des solutions consiste à utiliser une vis auto-sécable en fin de vissage rendant définitivement impossible la séparation du bloc différentiel du disjoncteur. Avec cette solution, l'assemblage du bloc différentiel au disjoncteur nécessite la mise en place définitive des moyens de fixation. Dans le cas d'un démontage du produit, celui-ci est dégradé et sa réutilisation est source de danger.
On connaît également une solution consistant à utiliser un cache-vis pour les bornes aval du disjoncteur à montage irréversible empêchant définitivement le démontage des connexions électriques associant le bloc différentiel au disjoncteur. Dans cette solution, le verrouillage est obtenu indirectement en bloquant définitivement d'autres fonctions de l'assemblage, par exemple l'accès aux vis des bornes du disjoncteur, d'où un risque d'oubli de serrage des conducteurs du bloc différentiel et l'empêchement d'effectuer un resserrage préventif lors de la mise en service ou dans le cadre d'une maintenance de l'installation.
On connaît également la solution consistant à effectuer un plombage classique avec un fil à sectionner pour permettre le désassemblage du bloc différentiel du disjoncteur associé. Dans ce cas, un composant non intégré au dispositif assemblé, le fil de plombage, est utilisé.
Et l'on connaît également la solution décrite dans le brevet FR 2 779 269 consistant à utiliser un mécanisme à bouton bloquant un tiroir coulissant monté dans le boîtier de l'un des appareils. Ce mécanisme comporte un bouton actionnant une tige, ladite tige coopérant avec le tiroir. Cette solution met en oeuvre plusieurs pièces, d'où un système complexe.

La présente invention résout ces inconvénients et propose un dispositif de verrouillage d'un dispositif de fixation, lequel rend indémontable l'association mais laisse une trace visible en cas de démontage intentionnel, s'utilise sans outil, est indépendant des autres fonctions du dispositif, est intégré au dispositif assemblé, le tout en comportant un minimum de pièces et pouvant être activé après le test complet de l'association ou de l'installation.

A cet effet la présente invention a pour objet un dispositif de verrouillage du genre précédemment mentionné, ce dispositif étant caractérisé en ce que le dispositif de fixation comporte un cavalier mobile à l'intérieur de ladite aile et du boîtier du second appareil entre une position inactive et une position de fixation des deux appareils, un verrou mobile entre une position inactive et une position de verrouillage dudit dispositif de fixation dans la position de fixation et des moyens de retenue dits irréversibles pour retenir de manière irréversible ledit verrou dans la position de verrouillage précitée.
Selon une caractéristique particulière, le dispositif comporte des moyens de retenue réversibles pour retenir de manière réversible ledit cavalier dans la position de fixation précitée

Selon une réalisation particulière, le cavalier est monté mobile en translation entre les deux positions précitées.

Selon une caractéristique particulière, le cavalier comporte une tige et une partie de préhension, ladite tige étant apte à traverser successivement un orifice dit premier prévu dans la seconde partie de ladite aile et un orifice dit second prévu dans le boîtier du second appareil.

Selon une autre caractéristique, les moyens de retenue réversibles précités comportent un ergot formé sur la tige du cavalier et apte à coopérer avec un dégagement de matière suivi d'une rampe prévus dans la paroi délimitant la première ouverture précitée, de manière à retenir ledit cavalier de manière réversible en position de fixation.

Selon une autre caractéristique, le cavalier présente une section sensiblement en forme de T et en ce que la partie de préhension est formée par une partie aplatie apte à être amenée en contact avec la face extérieure de l'aile précitée en position de fixation.

Selon une autre caractéristique, le verrou comporte une plaque apte à coulisser le long de la face extérieure du boîtier de l'aile entre une première position dans laquelle le dispositif de fixation n'est pas verrouillé et une seconde position dans laquelle la plaque coopère avec la partie de préhension du cavalier de manière à verrouiller ledit dispositif de fixation dans la position de fixation.

Selon une autre caractéristique, le moyen de retenue irréversible du verrou dans la position de verrouillage comporte une lame montée à l'intérieur d'une ouverture dite troisième prévue dans le boîtier de l'aile, ladite lame étant reliée par l'une de ses extrémités, à ladite plaque, et coopérant par son extrémité opposée avec une rampe formée dans la paroi délimitant ladite troisième ouverture, de manière à retenir de manière irréversible ledit verrou dans la position de verrouillage précitée.

Selon une autre caractéristique, la lame précitée est pliée sensiblement en forme de V.

Selon une autre caractéristique, le verrou comporte deux branches s'étendant à partir de la plaque perpendiculairement au plan de la plaque et comportant à leurs extrémités des éléments d'encliquetage sur une partie du boîtier de l'aile, de manière à permettre l'encliquetage réversible du verrou dans la position inactive, l'encliquetage étant rendu irréversible dans la position activé.

Selon une autre réalisation, la tige du cavalier comporte deux crans formant trois encoches destinées à coopérer avec une languette élastique solidaire de la paroi délimitant une troisième ouverture prévue dans ladite aile, pour retenir le cavalier respectivement pour les trois encoches, dans une position ouverte, une position de fixation réversible, et une position de verrouillage irréversible, ladite languette et la troisième encoche constituant le moyen de verrouillage irréversible.

Selon une autre caractéristique, en partant de l'extrémité de la tige située du côté des appareils, la première encoche correspond à la position ouverte, la seconde à la position de fixation, et la troisième à la position de verrouillage irréversible.

Selon une autre réalisation, la tige du cavalier comporte une targette s'étendant sensiblement perpendiculairement à l'axe de la tige et destinée à coopérer avec une rampe fixée sur une paroi appartenant à une troisième ouverture prévue dans ladite aile, de manière qu'après translation du cavalier et de la targette à travers la première ouverture prévue dans l'aile, le cavalier puisse être entraîné en rotation entre une première position correspondant à un état non fixé des appareils et une seconde position dans laquelle, après passage sur la rampe, la targette se situe de l'autre côté de la rampe, position dans laquelle elle assure le verrouillage irréversible du verrou.

Selon une autre caractéristique, la tige du cavalier comporte un bossage apte à coopérer avec une partie de paroi appartenant au premier orifice précité de manière à former respectivement un point dur en position non fixée et un point dur en position de fixation réversible du cavalier.

Avantageusement, les appareils sont des appareils de protection électrique.

Avantageusement, le premier appareil est un bloc différentiel et le second appareil est un disjoncteur.

L'invention a aussi pour objet un appareil comportant un dispositif comportant les caractéristiques précédentes prises seules ou en combinaison.

Mais d'autres avantages et caractéristiques de l'invention apparaîtront mieux dans la description détaillée qui suit et se réfère aux dessins annexés donnés uniquement à titre d'exemple et dans lesquels :
- Les figures 1 à 8 illustrent une première réalisation de l'invention.
- La figure 1 est une vue en perspective, illustrant deux appareils fixés l'un à l'autre au moyen d'un dispositif de verrouillage d'un dispositif de fixation selon l'invention,
- La figure 2 est une vue identique à la précédente, mais comportant un arraché montrant le dispositif de verrouillage du dispositif de fixation selon l'invention,
- Les figures 3, 4 et 4a sont des vues partielles et en coupe des figures précédentes, les dispositifs de fixation et de verrouillage étant dans une position inactive,
- La figure 4 est une vue en coupe suivant IV-IV de la figure 3,
- La figure 4a est une vue en coupe suivant IVa-IVa de la figure 3,
- La figure 5 et 6 sont des vues identiques aux précédentes, seul le dispositif de fixation étant en position active, le dispositif de verrouillage étant dans une position inactive,
- Les figures 7, 8 et 8a sont des vues identiques aux précédentes, le dispositif de fixation et le dispositif de verrouillage étant dans une position active, le dispositif de verrouillage étant dans une position verrouillée,
- La figure 8 est une vue en coupe suivant VIII-VIII de la figure 7 et la figure 8a est une vue en coupe suivant VIIIa-VIIIa de la figure 7,
- Les figures 9 à 11 sont des vues partielles et en coupe, illustrant une autre réalisation d'un dispositif de verrouillage d'un dispositif de fixation selon l'invention,
- Les figures 12 à 22 illustrent une autre réalisation de l'invention,
- La figure 12 est une vue en perspective, représentant le dispositif de fixation dans une position fixée non verrouillée,
- La figure 13 est une vue partielle, illustrant le dispositif de fixation dans une position fixée non verrouillée,
- La figure 14 est une vue partielle, illustrant le dispositif de fixation dans la position de verrouillage irréversible,
- La figure 15 est une vue de face des deux appareils fixés l'un à l'autre et comportant un arraché montrant le dispositif de fixation en position fixée et verrouillée,
- La figure 16 est une vue en perspective, illustrant les deux appareils fixés par le dispositif de fixation selon l'invention dans une position de verrouillage irréversible,
- Les figures 17 et 18 sont des vues partielles et en coupe, respectivement suivant AA et CC de la figure 19, illustrant le dispositif selon l'invention en position non fixée,
- La figure 19 est une vue partielle, illustrant le dispositif selon l'invention dans la même position vu de l'arrière,
- La figure 20 est une vue partielle et en coupe suivant AA de la figure 22, illustrant le même dispositif en position fixée et verrouillée,
- La figure 21 est une vue partielle, en coupe suivant CC de la figure 22, illustrant le dispositif de verrouillage dans une position fixée et verrouillée,
- La figure 22 est une vue partielle illustrant le dispositif dans la même position, vu de l'arrière,
Sur les figures 1 et 2, on voit un disjoncteur D accouplé à un bloc différentiel B, les deux appareils étant destinés à être montés sur un rail de montage (non représenté). Les deux appareils sont logés dans des boîtiers de forme parallélépipédique. Ces boîtiers comportent une face arrière 1 de fixation au rail, une face inférieure 3,4 et une face supérieure 5,6 de raccordement comportant les bornes de raccordement 18 des appareils, quatre faces latérales 7,8,9,10 dont deux 8,9 par lesquelles les deux appareils sont destinés à être accolés en position montée sur le rail, et une face avant 11,12 comportant les manettes de commande 13,14. Le bloc différentiel B comporte une manette de commande 14 d'une serrure de déclenchement mécaniquement reliée à la serrure du disjoncteur D laquelle peut également être actionnée au moyen d'une manette 13. Sur les figures 1 et 2, on voit que le boîtier du bloc B comporte une aile 15 formée d'une partie étroite 16 s'étendant sur la face de raccordement 4 du bloc différentiel B et d'une partie moins étroite 17 s'étendant sur la face de raccordement 3 du disjoncteur D. Ces parties formant aile sont destinées à loger les conducteurs du bloc différentiel B, lesquels sont destinés à être raccordés électriquement aux bornes de raccordement 18 du disjoncteur D.
Ces deux appareils B,D sont fixés l'un à l'autre au moyen d'un dispositif de fixation 19 selon l'invention. En se reportant aux figures 1 à 8, on voit que ce dispositif 19 comporte un cavalier 20 présentant une forme sensiblement en forme de T et comportant une tige 21 et une partie de préhension 22 s'étendant sensiblement perpendiculairement à ladite tige. Cette tige 21 est destinée à être introduite dans deux orifices 23,24 prévus respectivement dans la partie large 17 formant aile du bloc différentiel B et dans le boîtier du disjoncteur D de manière à empêcher le mouvement relatif entre les deux appareils B,D en coopération avec un clip de fixation (25) assurant la liaison des faces de raccordement 5,6.
En se reportant aux figures 3 à 8a, on voit également que cette tige 21 comporte un ergot 55 destiné à coopérer avec un dégagement de matière 56 et un bossage 57 prévus dans l'orifice 23 de l'aile 15 de manière à former un point dur pour le cavalier 20 lors de sa translation à l'intérieur des orifices 23,24. L'ergot 55, le dégagement de matière 56 ainsi que le bossage 57 constituent un moyen de retenue réversible du dispositif de fixation 19 dans sa position de fixation. Le cavalier 20 comporte en outre un clip 59 coopérant avec un dégagement du boitier 15 afin de réaliser un moyen de retenue du cavalier en position ouvert.
Ce dispositif 19 est verrouillé dans sa position de fixation au moyen d'un dispositif de verrouillage 26 ou verrou. Ce dispositif 26 comporte une plaque 27 montée coulissante le long de la face externe 32 de la partie large 17 de l'aile 15 et une partie 28 s'étendant à partir de l'une des extrémités de ladite plaque 27 en direction du cavalier 20 et dans un plan légèrement décalé par rapport au plan de la plaque précitée 27. Cette partie 28 est destinée à coopérer avec un dégagement de matière 29 prévu dans la partie de préhension 22 du cavalier 20.
Ce dispositif de verrouillage 26 comporte également un moyen de retenue du dispositif de verrouillage 26 d'une manière irréversible (fig.1 et fig.2). Ce moyen comporte une lame 30 pliée sensiblement en forme de V solidaire de ladite plaque 27, ladite lame 30 étant destinée à être introduite dans une troisième ouverture 31 prévue dans ladite aile 15 tandis que la plaque 27 s'étend en appui sur le boîtier de l'aile 15. L'ensemble est ainsi monté coulissant par rapport à ladite aile 15, la lame 30 coulissant à l'intérieur de l'ouverture 31 et la plaque 27 coulissant le long de la face externe 32 de ladite aile 15. A l'intérieur de la seconde ouverture précitée 31 se trouve une rampe 33 formée par le boîtier et avec laquelle l'extrémité 34 de la lame précitée est destinée à coopérer de la manière qui va être expliquée dans ce qui suit.
Le fonctionnement du dispositif de fixation et de verrouillage selon l'invention va être décrit dans ce qui suit en référence aux figures 1 à 8.
Sur les figures 3, 4 et 4a, les deux appareils B,D ont été rapprochés de manière à réaliser leur couplage mécanique. Les dispositifs de fixation 19 et de verrouillage 26 sont dans un état ouvert.
Sur les figures 5 et 6, le cavalier 20 a été introduit totalement dans les orifices 23,24 de l'aile 15 et du boîtier du disjoncteur D. En fin de translation (fig 8a), l'ergot 55 est passé de l'autre côté du bossage 57. Ce bossage 57 constituant un point dur retient alors le cavalier 20 à l'intérieur des orifices 23,24, la partie de préhension 22 du cavalier 20 étant en appui contre la face externe 32 de l'aile 15. Dans cette position, on voit que l'extrémité de la tige 21 du cavalier 20 se situe au dessus de la position inférieure 35 du boîtier du disjoncteur D et maintient donc les deux appareils B,D assemblés.

Dans cette position, le dispositif de verrouillage 26 est en position inactive. L'extrémité 34 de la lame 30 est en appui contre la partie formant rampe 33 de l'aile 15. On voit sur la figure 6 que la plaque 27 du dispositif de verrouillage comporte également deux branches 36,37 s'étendant respectivement à partir de deux extrémités de la plaque 27, lesdites branches 36,37 comportant à leurs extrémités des éléments d'encliquetage 38,39 aptes à coopérer avec respectivement deux parois 40,41 situées à l'intérieur de l'ouverture 31 prévue dans l'aile 15 de manière à retenir ledit dispositif à l'intérieur de l'ouverture 31.
Sur les figures 7, 8 et 8a, le dispositif de verrouillage 26 a été amené dans une position active dans laquelle la partie 28 de la plaque 27 s'engage dans l'évidemment 29 prévu à cet effet de la partie de préhension 22 du cavalier 20 et l'extrémité 34 de la lame 30 est retenue par une paroi 58 formée à l'extrémité de la rampe 33. Par ailleurs, les branches 36,37 se trouvent coincées respectivement entre les parois 40,62 et 41,63 du boîtier, rendant dans cette position le désencliquetage impossible. Dans cette position, il n'est plus possible à un opérateur de retirer le verrou sans détériorer celui-ci, et donc sans laisser une trace visible de la tentative. Le verrou est donc dans une position de verrouillage irréversible.
On voit donc que le verrou selon l'invention est une pièce unique, qui est clipsé par une simple pression manuelle au boîtier du disjoncteur. Il est déplacé jusqu'à venir bloquer la tête du cavalier de fixation. Ce verrou est bloqué de manière irréversible par un système anti-retour.
Sur les figures 9,10,11, on voit une autre réalisation de l'invention dans laquelle le dispositif de fixation 19 est formé par un cavalier 20 présentant une section en forme de T et comportant le long de sa tige 21, deux crans 41,42 formant trois encoches 43,44,45 destinés à coopérer avec une languette élastique 46 solidaire du boîtier de l'aile 15. On voit sur ces figures que deux de ces encoches 43,44 sont conformés de manière que le cavalier 20 puisse facilement passer d'une encoche 43 à l'autre 44. La troisième 45 de ces encoches 43,44,45 présente au contraire une paroi 65 s'étendant perpendiculairement à l'axe de la tige 21 du cavalier 20 de manière que lorsque la languette 46 se trouve dans cette encoche 45, le cavalier 20, ne puisse plus se déplacer à l'intérieur des orifices 23,24. Dans cette réalisation, le dispositif de verrouillage 26 est constitué par la languette 46 coopérant avec la troisième encoche 45 située à proximité de la barre du T formant le cavalier 20.
On décrira ci-après le fonctionnement de ces dispositifs de fixation et de verrouillage selon cette réalisation en référence aux figures 9,10,11.

Sur la figure 9, les dispositifs de fixation 19 et de verrouillage 26 sont inactifs, les deux appareils B,D ayant simplement été rapprochés pour effectuer leur couplage mécanique. La languette 46 se trouve dans la première encoche 43, c'est à dire l'encoche 43 se trouvant le plus près du disjoncteur D.
Afin de procéder à la fixation des appareils, l'opérateur enfonce le cavalier 20. Pendant ce mouvement, la languette 46 passe de la première 43 à la seconde 44 encoche, position dans laquelle le dispositif de fixation 19 est actif (fig.10). Dans cette position, le cavalier 20 est retenu dans cette position de manière réversible par la languette 46 engagée dans la seconde encoche 44. Sur la figure 11, le cavalier 20 est totalement enfoncé dans les orifices 23,24 et la languette 46 est passée dans la troisième encoche 45 assurant ainsi le verrouillage du cavalier 20. Dans cette position, et compte tenu de la forme de l'encoche 45, le cavalier 20 ne peut plus être retiré des orifices 23,24 sans détériorer la languette 46 et donc sans laisser de traces.
Selon la réalisation des figures 12 à 22, le cavalier 20 est formé de deux parties cylindriques 47,48, l'une 47 de plus grand diamètre, constituant une partie de préhension, tandis que l'autre 48, de plus petit diamètre, est introduite dans les orifices 23,24 des boîtiers de l'aile 15 du bloc différentiel B et du disjoncteur D. Au voisinage de l'extrémité libre 49 de la tige 48 de plus petit diamètre, le cavalier 20 comporte une targette 50 s'étendant perpendiculairement à l'axe de cette tige 48. Cette targette 50 est destinée à coopérer avec une rampe 51 fixée sur une face arrière 52 du boîtier de l'aile 15.
On voit également sur les figures 17 et 20, que la tige 48 comporte également un ergot 55 apte à coopérer avec deux bossages 53,54 de l'orifice 23 de manière à constituer deux points durs respectivement en position ouverte du dispositif de fixation 19 (fig.17) et en position de fixation (fig.20).
On voit en effet sur les figures 17 et 20, que l'ergot sur la tige constitue un point dur en position non fixée et non verrouillée et en position fixée et verrouillée.
On décrira ci-après le fonctionnement du dispositif de fixation et du dispositif de verrouillage en référence aux figures 12 à 22.
Tout d'abord, le cavalier 20 équipé de sa targette 50 est introduit dans deux orifices 23,24 prévus dans le boîtier de l'aile et du disjoncteur, les dimensions et la forme des orifices ayant été prévus de manière à permettre cette introduction (fig. 12,13,17,18,19).

Puis, une fois engagé en position fixé, l'opérateur entraîne le cavalier 20 en rotation d'un quart de tour autour de son axe. Pendant cette rotation, la targette 50 s'engage sur une rampe 51 formée dans la paroi de l'ouverture prévue dans l'aile 15 et passe de l'autre côté de cette rampe 51, position dans laquelle le dispositif de fixation est verrouillé. Le déverrouillage du dispositif devient impossible ou nécessite une détérioration de la targette 50, laissant ainsi une trace visible de cette tentative (figures 14,15,16,20,21,22). Cette dernière fonction est normative et vise à empêcher la désactivation du module différentiel.
On notera que, pour toutes ces opérations, le verrouillage peut être immédiat ou peut se faire sur site après un test de l'installation. En cas de démontage volontaire, la partie du verrou qui opère le verrouillage est rompue et constitue la trace de démontage exigée.
Ce système limite les risques d'erreur dans le choix des caractéristiques électriques des blocs différentiels et des disjoncteurs, puisqu'il permet d'effectuer la condamnation de l'association à n'importe quel moment, y compris après raccordement des produits au réseau, voire le test de l'installation.
Le verrou sera d'une certaine couleur et visible en face avant lorsqu'il ne sera pas engagé en position de verrouillage, ce qui permettra de vérifier d'un simple coup d'oeil que tous les produits pourvus de ce système installés dans un tableau, ont été verrouillés.
La mise en place du cavalier et du verrou se fait par des mouvements permettant d'effectuer les opérations sans outil, et dans des zones d'accès faciles, permettant l'opération de verrouillage une fois le produit installé dans le tableau.
L'opération de verrouillage se fait par un mouvement unique de translation (ou de translation suivi d'une rotation). La conception de la pièce support est telle que le système comportant le cavalier et le verrou peut avantageusement être remplacé par une pièce unique réalisant simultanément les deux fonctions de fixation et de verrouillage, pour les variantes de disjoncteur différentiel pré-assemblées en usine.
Ce système selon l'invention rend l'assemblage réversible tant que le client le souhaite (ce qui rend possible le test de l'installation), cet assemblage après passage de sa position inactive à sa position active est dans une position irréversible bloquant ainsi définitivement le cavalier de fixation en position active.

Bien entendu, l'invention n'est pas limitée aux modes de réalisation décrits et illustrés qui n'ont été donnés qu'à titre d'exemple.

C'est ainsi que l'invention s'applique à tout appareillage électrique de distribution, de protection, de commande, de type modulaire.

## Revendications

1. Dispositif de verrouillage du dispositif de fixation de deux appareils électriques destinés à être montés sur un même support de montage, lesdits appareils étant logés dans un boîtier de forme sensiblement parallélépipédique et comportant chacun une face arrière de fixation au support, deux faces de raccordement, une face avant comportant des moyens de commande des appareils et deux faces latérales par lesquelles les appareils sont accolés l'un à l'autre, l'un des appareils, dit premier, comportant une partie formant aile, ladite partie comprenant une première partie s'étendant à partir de la face de raccordement dudit premier appareil en regard de cette face de raccordement et une seconde partie apte à être amenée en regard de la face de raccordement de l'autre, dit second, des appareils, située du même côté que la précédente, **caractérisé en ce que** le dispositif de fixation (19) comporte un cavalier (20) mobile à l'intérieur de ladite aile (15) et du boîtier du second appareil D entre une position inactive et une position de fixation des deux appareils D,B, un verrou (26) mobile entre une position inactive et une position de verrouillage dudit dispositif de fixation (19) dans la position de fixation et des moyens de retenue dits irréversibles (27,30,33,45,46,50,51) pour retenir de manière irréversible ledit verrou (26) dans la position de verrouillage précitée.

2. Dispositif selon la revendication 1 **caractérisé en ce qu'**il comporte des moyens de retenue réversibles (43,44,46,53,54,55,56,57) pour retenir de manière réversible ledit cavalier (20) dans la position de fixation précitée

3. Dispositif selon la revendication 1 ou 2, **caractérisé en ce que** le cavalier (20) est monté mobile en translation entre les deux positions précitées.

4. Dispositif de fixation selon l'une quelconque des revendications 1 à 3, **caractérisé en ce que** le cavalier (20) comporte une tige (21) et une partie de préhension (22), ladite tige (21) étant apte à traverser successivement un orifice (23) dit premier prévu dans la seconde partie (17) de ladite aile (15) et un orifice (24) dit second prévu dans le boîtier du second appareil D.

5. Dispositif selon l'une quelconque des revendications 2 à 4, **caractérisé en ce que** les moyens de retenue réversibles précités (55,56,57) comportent un ergot (55) formé sur la tige (21) du cavalier (20) et apte à coopérer avec un dégagement de matière (56) suivi d'un bossage (57) prévus dans la paroi délimitant la première ouverture précitée (23), de manière à retenir ledit cavalier (20) de manière réversible en position de fixation.

6. Dispositif selon la revendication 4 ou 5, **caractérisé en ce que** le cavalier (20) présente une section sensiblement en forme de T et **en ce que** la partie de préhension (22) est formée par une partie aplatie apte à être amenée en contact avec la face externe (32) de l'aile précitée (15) en position de fixation.

7. Dispositif selon l'une quelconque des revendications précédentes, **caractérisé en ce que** le verrou (26) comporte une plaque (27,28) apte à coulisser le long de la face externe (32) du boîtier de l'aile (15) entre une première position dans laquelle le dispositif de fixation (19) n'est pas verrouillé et une seconde position dans laquelle la plaque (27,28) coopère avec la partie de préhension (22) du cavalier (20) de manière à verrouiller ledit dispositif de fixation (19) dans la position de fixation.

8. Dispositif selon la revendication 7, **caractérisé en ce que** les moyens de retenue dits irréversibles du verrou (26) dans la position de verrouillage comportent une lame (30) montée à l'intérieur d'une ouverture (31) dite troisième prévue dans le boîtier de l'aile (15), ladite lame (30) étant reliée par l'une de ses extrémités, à ladite plaque (27), et coopérant par son extrémité opposée avec une rampe (33) formée dans la paroi délimitant ladite troisième ouverture (31), de manière à retenir de manière irréversible ledit verrou (26) dans la position de verrouillage précitée.

9. Dispositif selon la revendication 8, **caractérisé en ce que** la lame précitée (30) est pliée sensiblement en forme de V.

10. Dispositif selon l'une quelconque des revendications 7 à 9, **caractérisé en ce que** le verrou (26) comporte deux branches (36,37) s'étendant à partir de la plaque (27) perpendiculairement au plan de la plaque (27) et comportant à leurs extrémités des éléments d'encliquetage (38,39) sur une partie du boîtier de l'aile (15), de manière à permettre l'encliquetage réversible du verrou (26) dans sa position inactive et irréversible dans sa position active.

11. Dispositif selon l'une quelconque des revendications 4 à 6, **caractérisé en ce que** la tige (21) du cavalier (20) comporte deux crans (41,42) formant trois encoches (43,44,45) destinées à coopérer avec une languette élastique (46) solidaire de la paroi délimitant une troisième ouverture (31) prévue dans ladite aile (15), pour retenir le cavalier (20), respectivement pour les trois encoches (43,44,45), dans une position ouverte, une position de fixation réversible, et une position de verrouillage irréversible, ladite languette (46) et la troisième encoche (45) constituant le moyen de verrouillage irréversible.

12. Dispositif selon la revendication 11, **caractérisé en ce qu'**en partant de l'extrémité de la tige (21) située du côté des appareils B,D, la première encoche (43) correspond à la position ouverte, la seconde (44) à la position de fixation, et la troisième (45) à la position de verrouillage irréversible.

13. Dispositif selon l'une quelconque des revendications 4 à 6, **caractérisé en ce que** la tige (21) du cavalier (20) comporte une targette (50) s'étendant sensiblement perpendiculairement à l'axe de la tige (21) et destinée à coopérer avec une rampe (51) fixée sur une paroi appartenant à une troisième ouverture (31) prévue dans ladite aile (15), de manière qu'après translation du cavalier (20) et de la targette (50) à travers la première ouverture (23) prévue dans l'aile (15) et le boîtier du disjoncteur D, le cavalier (20) puisse être entraîné en rotation entre une première position correspondant à un état fixé des appareils B,D et une seconde position dans laquelle, après passage sur la rampe (51), la targette (50) se situe de l'autre côté de la rampe (51), position dans laquelle elle assure le verrouillage irréversible du verrou (26).

14. Dispositif selon la revendication 13, **caractérisé en ce que** la tige (21) du cavalier (20) comporte un ergot (55) apte à coopérer avec deux bossages (53,54) de la paroi appartenant au premier orifice (23) de manière à former respectivement un point dur en position non fixée et un point dur en position de fixation réversible du cavalier (20).

15. Dispositif selon l'une quelconque des revendications précédentes, **caractérisé en ce que** les appareils sont des appareils de protection électrique.

16. Dispositif selon l'une quelconque des revendications précédentes, **caractérisé en ce que** le premier appareil est un bloc différentiel B et le second appareil est un disjoncteur D.

17. Appareil électrique comportant un dispositif de verrouillage selon l'une quelconque des revendications précédentes.

## Claims

1. A locking device of the fixing device of two electric apparatuses designed to be fitted on the same mounting support, said apparatuses being housed in a case of substantially parallelepipedic shape and each comprising a rear panel for fixing to the support, two connection panels, a front panel comprising control means of the apparatuses and two side panels whereby the apparatuses are adjoined to one another, one of the apparatuses, called the first apparatus, comprising a part forming a wing, said part comprising a first part extending from the connection panel of said first apparatus facing this connection panel and a second part able to be moved to face the connection panel of the other of the apparatuses, called the second apparatus, situated on the same side as the previous apparatus, **characterized in that** the fixing device (19) comprises a rider (20) movable inside said wing (15) and the case of the second apparatus D between an inactive position and a fixing position of the two apparatuses D,B, a latch (26) movable between an inactive position and a locking position of said fixing device (19) in the fixing position and securing means called irreversible (27,30,33,45,46,50,51) to secure said latch (26) irreversibly in the above-mentioned locking position.

2. The device according to claim 1 **characterized in that** it comprises reversible securing means (43,44,46,53,54,55,56,57) to secure said rider (20) reversibly in the above-mentioned fixing position.

3. The device according to claim 1 or 2, **characterized in that** the rider (20) is mounted movable in translation between the two above-mentioned positions.

4. The fixing device according to any one of the claims 1 to 3, **characterized in that** the rider (20) comprises a rod (21) and a gripping part (22), said rod (21) being able to pass successively though an opening (23) called first opening provided in the second part (17) of said wing (15) and an opening (24) called second opening provided in the case of the second apparatus D.

5. The device according to any one of the claims 2 to 4, **characterized in that** the above-mentioned reversible securing means (55,56,57) comprise a spigot (55) formed on the rod (21) of the rider (20) and designed to operate in conjunction with a hollowed-out recess (56) followed by a boss (57) provided in the wall delineating the above-mentioned first opening (23) so as to secure said rider (20) in reversible manner in the fixing position.

6. The device according to claim 4 or 5, **characterized in that** the rider (20) presents a substantially T-shaped cross-section and that the gripping part (22) is formed by a flattened part able to be brought into contact with the external surface (32) of the above-mentioned wing (15) in the fixing position.

7. The device according to any one of the foregoing claims, **characterized in that** the latch (26) comprises a plate (27,28) designed to slide along the external surface (32) of the case of the wing (15) between a first position in which the fixing device (19) is not locked and a second position in which the plate (27,28) operates in conjunction with the gripping part (22) of the rider (20) so as to lock said fixing device (19) in the fixing position.

8. The device according to claim 7, **characterized in that** the irreversible securing means of the latch (26) in the locking position comprise a blade (30) fitted inside an opening (31) called third opening provided in the case of the wing (15), said blade (30) being connected via one of its ends to said plate (27) and operating via its opposite end in conjunction with a ramp (33) formed in the wall delineating said third opening (31) so as to irreversibly secure said latch (26) in the above-mentioned locking position.

9. The device according to claim 8, **characterized in that** the above-mentioned blade (30) is folded substantially into a V shape.

10. The device according to any one of claims 7 to 9, **characterized in that** the latch (26) comprises two branches (36,37) extending from the plate (27) perpendicularly to the plane of the plate (27) and comprising at their ends elements (38,39) for clipping onto a part of the case of the wing (15) so as to enable reversible clipping of the latch (26) in its inactive position and irreversible clipping in its active position.

11. The device according to any one of claims 4 to 6, **characterized in that** the rod (21) of the rider (20) comprises two notches (41,42) forming three slots (43,44,45) designed to operate in conjunction with a flexible tab (46) fixedly secured to the wall delineating a third opening (31) provided in said wing (15) to secure the rider (20), respectively for the three slots (43,44,45), in an open position, a reversible fixing position, and an irreversible locking position, said tab (46) and the third slot (45) constituting the irreversible locking means.

12. The device according to claim 11, **characterized in that** starting from the end of the rod (21) situated on the side where the apparatuses B,D are located, the first slot (43) corresponds to the open position, the second (44) to the fixing position, and the third (45) to the irreversible locking position.

13. the device according to any one of the claims 4 to 6, **characterized in that** the rod (21) of the rider (20) comprises a bolt (50) extending substantially perpendicularly to the axis of the rod (21) and designed to operate in conjunction with a ramp (51) fixed onto a wall belonging to a third opening (31) provided in said wing (15) so that, after translation of the rider (20) and bolt (50) through the first opening (23) provided in the wing (15) and the case of the circuit breaker D, the rider (20) can be driven in rotation between a first position corresponding to a fixed state of the apparatuses B,D and a second position in which, after it has passed over the ramp (51), the bolt (50) is located on the other side of the ramp (51), a position in which it performs irreversible locking of the latch (26).

14. The device according to claim 13, **characterized in that** the rod (21) of the rider (20) comprises a spigot (55) designed to operate in conjunction with two bosses (53,54) of the wall belonging to the first opening (23) so as to respectively form a hang-up point in the non-fixed position and a hang-up point in the reversible fixing position of the rider (20).

15. The device according to any one of the foregoing claims, **characterized in that** the apparatuses are electric protection apparatuses.

16. The device according to any one of the foregoing claims, **characterized in that** the first apparatus is a differential unit B and the second apparatus is a circuit breaker D.

17. An electric apparatus comprising a locking device according to any one of the foregoing claims.

## Patentansprüche

1. Verriegelungssystem für die Befestigungsvorrichtung von zwei auf dem gleichen Träger zu montierenden elektrischen Schaltgeräten, die in einem kastenförmigen Gehäuse angeordnet sind und jeweils eine Rückseite zur Befestigung auf dem Träger, zwei Anschlußseiten, eine Vorderseite mit Mitteln zur Betätigung des Schaltgeräts sowie zwei Seitenwände umfassen, mit denen die beiden Schaltgeräte aneinander angebaut werden, wobei das sogenannte erste Schaltgerät ein als Vorsatz ausgebildetes Teil umfasst, welches Teil einen, auf der Anschlussfläche des genannten ersten Schaltgeräts befestigten ersten Abschnitt sowie einen zweiten Abschnitt umfasst, der dazu dient, an die auf der gleichen Seite wie die erste Anschlussfläche angeordnete Anschlussfläche des sogenannten zweiten Schaltgeräts angebaut zu werden, **dadurch gekennzeichnet, dass** die Befestigungsvorrichtung (19) ein im Inneren des genannten Vorsatzes (15) sowie im Inneren des Gehäuses des zweiten Schaltgeräts D zwischen einer inaktiven Stellung und einer Befestigungsstellung der beiden Schaltgeräte D, B verschiebbares Steckelement (20), einen in der Befestigungsstellung der genannten Befestigungsvorrichtung (19) zwischen einer inaktiven Stellung und einer Verriegelungsstellung dieser Vorrichtung verschiebbaren Riegel (26) sowie als selbsthemmend bezeichnete Rückhaltemittel (27, 30, 33, 45, 46, 50, 51) umfasst, die dazu dienen, den genannten Riegel (26) unlösbar in der genannten Verriegelungsstellung zu halten.

2. Verriegelungssystem nach Anspruch 1, **dadurch gekennzeichnet, dass** es selbsthemmende Rückhaltemittel (43, 44, 46, 53, 54, 55, 56, 57) umfasst, um das genannte Steckelement (20) unlösbar in der genannten Befestigungsstellung zu halten.

3. Verriegelungssystem nach Anspruch 1 oder 2, **dadurch gekennzeichnet, dass** das Steckelement (20) zwischen den beiden genannten Stellungen geradlinig verschoben werden kann.

4. Verriegelungssystem nach irgendeinem der Ansprüche 1 bis 3, **dadurch gekennzeichnet, dass** das Steckelement (20) einen Steg (21) sowie ein Griffelement (22) umfasst, welcher Steg (21) dazu dient, eine im zweiten Abschnitt (17) des genannten Vorsatzes (15) ausgebildete, sogenannte erste Öffnung (23) sowie eine im Gehäuse des zweiten Schaltgeräts D ausgebildete, sogenannte zweite Öffnung (24) nacheinander zu durchragen.

5. Verriegelungssystem nach irgendeinem der Ansprüche 2 bis 4, **dadurch gekennzeichnet, dass** die genannten selbsthemmenden Rückhaltemittel (55, 56, 57) eine am Steg (21) des Steckelements (20) ausgebildete Nase (55) umfassen, die dazu dient, mit einem Hohlraum (56) und einem daran anschließenden Vorsprung (57) zusammenzuwirken, die in der, die genannte erste Öffnung (23) begrenzenden Wand ausgebildet sind, um das genannte Steckelement (20) in einer lösbaren Befestigungsstellung zu halten.

6. Verriegelungssystem nach Anspruch 4 oder 5, **dadurch gekennzeichnet, dass** das Steckelement (20) einen annähernd T-förmigen Querschnitt aufweist und das Griffelement (22) als Flachteil ausgebildet ist, das in der Befestigungsstellung gegen die Außenseite (32) des genannten Vorsatzes (15) geführt werden kann.

7. Verriegelungssystem nach irgendeinem der vorhergehenden Ansprüche, **dadurch gekennzeichnet, dass** der Riegel (26) ein Plättchen (27, 28) umfasst, das auf der Gehäuseaußenseite (32) des Vorsatzes (15) zwischen einer ersten Stellung, in der die Befestigungsvorrichtung nicht verriegelt ist, und einer zweiten Stellung, in der das Plättchen (27, 28) mit dem genannten Griffelement (22) des Steckelements (20) zusammenwirkt, gleitend verschoben werden kann, um die genannte Befestigungsvorrichtung (19) in der Befestigungsstellung zu verriegeln.

8. Verriegelungssystem nach Anspruch 7, **dadurch gekennzeichnet, dass** die sogenannten selbsthemmenden Rückhaltemittel des Riegels (26) in der Verriegelungsstellung eine im Innern einer sogenannten dritten Öffnung (31) des Vorsatzes (15) angeordnete Zunge (30) umfassen, welche Zunge (30) mit einem ihrer Enden am genannten Plättchen (27) befestigt ist und mit dem gegenüberliegenden Ende mit einer Schräge (33) zusammenwirkt, die in der die genannte dritte Öffnung (31) begrenzenden Wand ausgebildet ist, um den genannten Riegel (26) unlösbar in der genannten Verriegelungsstellung zu halten.

9. Verriegelungssystem nach Anspruch 8, **dadurch gekennzeichnet, dass** die genannte Zunge (30) annähernd V-förmig gebogen ist.

10. Verriegelungssystem nach irgendeinem der Ansprüche 7 bis 9, **dadurch gekennzeichnet, dass** der Riegel (26) zwei am Plättchen (27) ausgebildete Schenkel (36), (37) umfasst, die rechtwinklig aus der Ebene des Plättchens (27) hervorstehen und an ihren Enden zwei Schnappelemente (38, 39) zum Aufschnappen in einem Teil des Gehäuses des Vorsatzes (15) aufweisen, um so eine lösbare Schnappbefestigung des Riegels (26) in seiner inaktiven Stellung und eine unlösbare Schnappbefestigung in seiner aktiven Stellung zu ermöglichen.

11. Verriegelungssystem nach irgendeinem der Ansprüche 4 bis 6, **dadurch gekennzeichnet, dass** im Steg (21) des Steckelements (20) zwei Stufen (41), (42) ausgebildet sind, die drei Kerben (43), (44), (45) bilden, welche dazu dienen, mit einer an der Wand befestigten biegsamen Zunge (46) zusammenzuwirken, welche Wand eine im genannten Vorsatz (15) ausgebildete dritte Öffnung (31) begrenzt, derart dass das Steckelement (20) durch jeweils eine der drei Kerben (43, 44, 45) in einer Losstellung, einer lösbaren Befestigungsstellung und einer unlösbaren Verriegelungsstellung gehalten wird, wobei die genannte Zunge (46) und die dritte Kerbe (45) das unlösbare Verriegelungsmittel bilden.

12. Verriegelungssystem nach Anspruch 11, **dadurch gekennzeichnet, dass** von dem den Schaltgeräten B, D zugewandten Ende des Stegs (21) aus gesehen die erste Rastkerbe (43) der Losstellung, die zweite (44) der Befestigungsstellung und die dritte (45) der unlösbaren Verriegelungsstellung entspricht.

13. Verriegelungssystem nach irgendeinem der Ansprüche 4 bis 6, **dadurch gekennzeichnet, dass** der Steg (21) des Steckelements (20) einen annähernd senkrecht zur Achse des Stegs (21) angeordneten Schubriegel (50) umfasst, der dazu dient, mit einer Schräge (51) zusammenzuwirken, die an einer Wand befestigt ist, welche einer im genannten Vorsatz (15) ausgebildeten dritten Öffnung (31) zugeordnet ist, derart dass nach dem Verschieben des Steckelements (20) und des Schubriegels (50) durch die im Vorsatz und im Gehäuse des Schaltgeräts D ausgebildete erste Öffnung (23) das Steckelement (20) zwischen einer ersten Stellung entsprechend einen Befestigungszustand der Schaltgeräte B, D und einer zweiten Stellung verdreht werden kann, in welcher der Schubriegel (50) nach dem Passieren der Schräge (51) auf deren anderer Seite liegt und sich in einer Stellung befindet, in der er die unlösbare Verriegelung des Riegels (26) gewährleistet.

14. Verriegelungssystem nach Anspruch 13, **dadurch gekennzeichnet, dass** am Steg (21) des Steckelements (20) eine Nase (55) ausgebildet ist, die dazu dient, mit zwei Vorsprüngen (53), (54) zusammenzuwirken, welche in der der ersten Öffnung (23) zugeordneten Wand ausgebildet sind, derart dass je ein Widerstandspunkt in der Losstellung und in der lösbaren Befestigungsstellung des Steckelements (20) gebildet wird.

15. Verriegelungssystem nach irgendeinem der vorhergehenden Ansprüche, **dadurch gekennzeichnet, dass** die Schaltgeräte als elektrische Schutzorgane ausgebildet sind.

16. Verriegelungssystem nach irgendeinem der vorhergehenden Ansprüche, **dadurch gekennzeichnet, dass** das erste Schaltgerät als Differenzstromblock B und das zweite Schaltgerät als Leistungsschalter D ausgebildet ist.

17. Elektrisches Schaltgerät mit einem Verriegelungssystem nach irgendeinem der vorhergehenden Ansprüche.
